# DEMANDE DE BREVET EUROPEEN

(11) **EP 1 460 494 A1**
(43) Date de publication de la demande: **22.09.2004**
(21) Numéro de dépôt: 03405183.9
(22) Date de dépôt: 18.03.2003
(51) Int. Cl.: G04B 19/24, G04C 17/00

(54) **Dispositif d'affichage des quantièmes**

(71) Demandeur: Journe, Francois-Paul, 1201 Geneve (CH)
(72) Inventeur: Journe, Francois-Paul, 1201 Geneve (CH)
(74) Mandataire: Savoye, Jean-Paul

(57) **Abrégé**

Les unités et les dizaines de ce dispositif d'affichage des quantièmes sont portées par deux mobiles d'affichage respectifs (1, 5). Le mobile d'affichage des unités (1) comporte une première denture (2) de trente et une dents, trois séries complètes d'unités plus le chiffre « 1 » entre la troisième et la première desdites séries d'unités et une seconde denture (4) de quatre dents faisant saillie d'un cercle concentrique à son axe de rotation et réparties pour entraîner le mobile d'affichage des dizaines (5) à chaque changement de dizaines, ce dernier comportant à cet effet quatre divisions (6a) correspondant chacune à une plage d'affichage des dizaines, destinées à venir en prise d'une part avec la seconde denture (4) dudit mobile des unités (1) et d'autre part avec un sautoir de positionnement (7). Les quatre divisions (6a) du mobile d'affichage des dizaines présentent la forme d'une croix de Malte (6).

## Description

La présente invention se rapporte à un dispositif d'affichage des quantièmes du mois pour pièce d'horlogerie dans lequel les unités et les dizaines sont portées par deux mobiles d'affichage respectifs, le mobile d'affichage des unités comporte une première denture de trente et une dents, trois séries complètes d'unités plus le chiffre « 1 » entre la troisième et la première desdites séries d'unités et une seconde denture de quatre dents faisant saillie d'un cercle concentrique à son axe de rotation et réparties pour entraîner le mobile d'affichage des dizaines à chaque changement de dizaines, ce dernier comportant à cet effet quatre divisions, correspondant chacune à une plage d'affichage des dizaines, destinées à venir en prise d'une part avec la seconde denture dudit mobile des unités et d'autre part avec un sautoir de positionnement.

On a déjà proposé de tels dispositifs d'affichage dans le EP 0950213 et dans le CH 689601. La transmission du mouvement entre le mobile d'affichage des unités et celui des dizaines s'effectue à l'aide d'une étoile à quatre bras positionnée par un ressort-sautoir. Compte tenu de l'espace angulaire de 90° entre les bras de cette étoile, le passage d'une position à l'autre de cette étoile provoque une importante déformation du ressort-sautoir et donc une perte momentanée correspondante de l'énergie transmise au balancier-spiral par l'échappement de la montre, donc une perte d'amplitude du balancier susceptible de nuire à la précision de la pièce d'horlogerie. Dans le cas d'une montre électronique, la perte d'énergie se traduit par une usure de la pile.

Le but de la présente invention est de remédier, au moins en partie, à cet inconvénient.

A cet effet, cette invention a pour objet un dispositif d'affichage des quantièmes du mois pour pièce d'horlogerie selon la revendication 1.

L'avantage du dispositif objet de la présente invention est de permettre le verrouillage de la position du mobile des dizaines et un positionnement de ce mobile, en induisant une flèche de flexion du ressort-sautoir de positionnement sensiblement plus faible qu'avec l'étoile utilisée dans les dispositifs susmentionnés.

Le dessin annexé illustre, schématiquement et à titre d'exemple, une forme d'exécution du dispositif d'affichage des quantièmes objet de la présente invention.
La figure 1 est une vue en plan de ce dispositif;
La figure 2 est une vue partielle de la figure 1 montrant le passage d'un quantième à un autre ;
la figure 3 est une vue en coupe selon II-II de la figure 1.

Le dispositif d'affichage selon l'invention comporte un anneau des quantièmes 1. Toutefois, contrairement aux anneaux des quantièmes habituels, celui-ci ne porte pas les chiffres 1 à 31, mais uniquement les unités, à savoir trois séries de chiffres de toutes les unités se succédant de 1 à 0 plus un 1 supplémentaire pour l'indication du 31. Cet anneau des quantièmes 1 comporte comme habituellement une denture intérieure 2 de 31 dents qui est en prise avec un doigt d'entraînement 3a d'une roue d'entraînement 3 qui fait un tour en 24 heures et qui est entraînée, de manière habituelle par le rouage de minuterie (non représenté) de la pièce d'horlogerie.

Une seconde denture 4 ne comportant que quatre dents est ménagée à la périphérie de l'anneau des quantièmes 1. Un indicateur des dizaines 5 portant quatre chiffres de 0 à 3, voire trois chiffres de 1 à 3 avec un blanc à la place du 0, chacun situé sur une plage angulaire de 90°, est solidaire d'une croix de Malte 6. Les bords externes des bras de cette croix de Malte 6 sont tangents à un cercle concentrique à cette croix de Malte, dont le rayon correspond à la distance séparant le centre de cette croix de Malte 6 de la périphérie de l'anneau des quantièmes 1. Par conséquent, dans chacune des quatre positions angulaires de cette croix de Malte 6, un des bords externes des bras de cette croix est tangent à la périphérie de l'anneau des quantièmes 1, ce qui le verrouille angulairement.

Un ressort-sautoir 7 est en prise avec la croix de Malte 6. Il est disposé pour que son extrémité 7a se trouve dans l'espace radial 6a ménagé entre deux bras de la croix de Malte 6 lorsqu'un des bords externes de l'un de ses bras est tangent à la périphérie de l'anneau des quantièmes 1. Bien évidemment, au lieu d'être droit, les bords externes des bras de la croix de Malte 6 peuvent être légèrement concaves avec une concavité dont le rayon correspond à celui de la périphérie de l'anneau des quantièmes 1.

Chaque fois qu'un dent de la denture 4 vient en prise avec la croix de Malte, dans un espace radial 6a séparant deux bras adjacents de cette croix, celle-ci est entraînée d'un pas correspondant à 90°. Les dents de la denture 4 sont réparties à la périphérie de l'anneau des quantièmes 1 pour que l'entraînement de l'indicateur de dizaines 5 intervienne à chaque changement des dizaines ainsi que entre le 31 et le 01 du mois suivant. C'est la raison pour laquelle deux des quatre dents de la denture 4 sont proches les unes des autres.

Le dispositif indicateur des quantièmes selon l'invention se situe sous le cadran de la montre (non représenté), comme tous les dispositifs de ce genre. Un guichet 8 dont la position est indiquée en traits interrompus est ménagé à travers le cadran de la montre pour laisser apparaître les deux chiffres côte à côte de l'indicateur des dizaines 5 et de l'anneau des unités des quantièmes 1. Les chiffres des unités sont situé dans la moitié droite du guichet 8 et changent chaque jour. L'indicateur des dizaines 5 présente la forme d'un carré qui est entraîné de 90° à chaque changement de dizaines. Le bord de cet indicateur des dizaines 5 sépare verticalement le guichet 8 en deux et chaque chiffre est orienté parallèlement à un des bords du carré et adjacent à ce bord. Comme cet indicateur des dizaines 5 est situé au-dessus de l'anneau des unités de quantièmes 1, il cache le chiffre de cet anneau des unités qui se trouve dans la moitié droite du guichet 8.

Comme on peut le constater en comparant les figures 1 et 2 l'amplitude de la flèche du ressort-sautoir 7 entre la figure 1 où elle est engagée dans un espace radial 6a situé entre deux bras de la croix de Malte 6 et la figure 2 où elle est en contact avec un bord externe d'un bras de cette même croix est très faible, sensiblement plus faible que dans le cas du positionnement d'une étoile présentant le même nombre de pas, de sorte que l'énergie que doit fournir le ressort moteur ou la pile, s'il s'agit d'une montre électronique, est sensiblement plus faible.

Bien que l'on ait décrit une forme d'exécution dans laquelle la croix de Malte est entraînée par une denture située à la périphérie de l'anneau des quantièmes 1, il serait bien évidemment possible de disposer la denture 4 sur le bord interne de l'anneau des quantièmes 1 et de mettre la croix de Malte 6 à l'intérieur de cet anneau 1, en obtenant les mêmes avantages. Dans ce cas, les bords externes des bras de la croix de Malte 6 pourraient alors être convexes avec un rayon correspondant à celui du bord interne de l'anneau des quantièmes 1.

## Revendications

1. Dispositif d'affichage des quantièmes du mois pour pièce d'horlogerie dans lequel les unités et les dizaines sont portées par deux mobiles d'affichage respectifs (1, 5), le mobile d'affichage des unités (1) comporte une première denture (2) de trente et une dents, trois séries complètes d'unités plus le chiffre « 1 » entre la troisième et la première desdites séries d'unités et une seconde denture (4) de quatre dents faisant saillie d'un cercle concentrique à son axe de rotation et réparties pour entraîner le mobile d'affichage des dizaines (5) à chaque changement de dizaines, ce dernier comportant à cet effet quatre divisions (6a) correspondant chacune à une plage d'affichage des dizaines, destinées à venir en prise d'une part avec la seconde denture (4) dudit mobile des unités (1) et d'autre part avec un sautoir de positionnement (7), **caractérisé en ce que** lesdites quatre divisions (6a) du mobile d'affichage des dizaines présentent la forme d'une croix de Malte (6).

2. Dispositif selon la revendication 1, dans lequel ledit mobile d'affichage des dizaines (5) a la forme d'un carré qui se situe au-dessus dudit mobile d'affichage des unités (1) et dont les bords divisent verticalement successivement un guichet d'affichage des quantièmes (8) en deux moitiés, chacun des chiffres des dizaines étant orienté parallèlement à un desdits bords du carré et situé adjacent à celui-ci.
